# EUROPÄISCHE PATENTSCHRIFT

(11) **EP 1 525 930 B1**
(45) Veröffentlichungstag und Bekanntmachung des Hinweises auf die Patenterteilung: **13.02.2008**
(21) Anmeldenummer: 04090393.2
(22) Anmeldetag: 13.10.2004
(51) Int. Cl.: B22D 11/08

(54) **Anfahrvorrichtung für eine Stranggiessanlage**
Starting device for a continuous casting machine
Dispositif de démarrage dans une installation de coulée continue

(30) Priorität: 21.10.2003 DE 10349683; 21.10.2003 DE 10349685; 20.09.2004 DE 102004046333
(43) Veröffentlichungstag der Anmeldung: 27.04.2005
(73) Patentinhaber: Salzgitter Mannesmann GmbH, 38239 Salzgitter (DE)
(72) Erfinder: Behre, Norbert, 44867 Bochum (DE); Bovenschen, Uwe, 47228 Duisburg (DE); Lenk, Rainer, 47055 Duisburg (DE)
(74) Vertreter: Meissner, Peter E.

(56) Entgegenhaltungen:
- DE-A- 1 583 605
- US-A- 3 593 777
- US-A- 4 113 003
- US-A- 4 724 893

## Beschreibung

Die Erfindung betrifft eine Anfahrvorrichtung für eine stranggießanlage, insbesondere für Rundstrangguss, gemäß Patentanspruch 1.

Anfahrvorrichtungen zur Einführung in die Stranggießkokille bestehen im Regelfall aus einem Angießelement und einem mit dem Angießelement über ein Kupplungselement verbindbaren Kopfglied eines Kaltstranges.

Aus der DE 15 83 605 A ist eine Anfahrvorrichtung für Stranggießanlagen mit den Merkmalen des Oberbegriffs des Patentanspruchs 1 bekannt, wobei die Ankopplung über eine lösbare Hakenverbindung erfolgt, die einen schwenkbaren Haken aufweist.

Eine weitere lösbare Verbindung ist bei der Anfahrvorrichtung gemäß der US 4, 724,893 vorgesehen, wobei diese aus einem in eine entsprechende Ausnehmung eingreifenden T-förmigen Haken besteht.

Auch aus der DE 36 29 043 A1 ist eine entsprechende Anfahrvorrichtung für Rund- oder Profilstrangguss bekannt. Das Kopfglied weist gegenüber der Kokille einen kleineren Querschnitt auf, um nach dem Angießen den Kaltstrang mit dem Kopfglied problemlos aus der Kokille ziehen zu können. Der vorhandene Spalt zwischen Kopfglied und Kokille wird unter Zwischenschaltung eines auf dem Kopfglied aufliegenden und den Kokillenquerschnitt ausfüllenden Dichtelementes abgedichtet. Diese Abdichtung ist notwendig, um einen Durchtritt des flüssigen Metalls zum Kopfglied und damit eine Verschmelzung mit diesem zu vermeiden.

Üblicherweise ist die Kokille zur Verbesserung der Wärmeabfuhr intensiv gekühlt. Der vergossene Strang ist nach dem Erkalten mit der Anfahrvorrichtung fest verbunden, so dass über den mit der Anfahrvorrichtung verbundenen Kaltstrang der neue Warmstrang einer Treib- und Richtanlage zugeführt werden kann.

Nach Austritt des Kaltstranges aus der Treib- und Richtaniage wird das Kopfglied des Kalt stranges vom Kupplungselement gelöst und für das nächste Angießen eines neuen Stranges vorbereitet. Das Angießelement selbst wird mit dem damit verbundenen Warmstrangende nach Erkalten abgetrennt und verschrottet.

Bei der bekannten Anfahrvorrichtung besteht das Angießelement unter anderem aus einem Rohrabschnitt, der gegenüber der Innenwand der Stranggießkokille einen umlaufenden Spaltraum bildet. Zwischen Angießelement und Kopfglied ist ein die Kokillenwand berührendes Dichtelement angeordnet, welches den zwischen Kopfglied und Kokillenwand vorhandenen Spalt abdichtet.

Die Verbindung des Kupplungselementes mit dem Rohrabschnitt wird über einen durch das Kupplungselement und den Rohrabschnitt hindurchgesteckten Querbolzen realisiert, der damit ein weiteres Teil des Angießelementes bildet.

Die Verbindung des Kupplungselementes mit dem Kopfglied des Kaltstranges geschieht ebenfalls über einen beide Elemente verbindenden Querbolzen.

Beim Angießen eines neuen Stranges gelangt das schmelzflüssige Metall in den Rohrabschnitt und den Spaltraum zur Kokillenwand, wodurch nach dem Erkalten der Schmelze eine kraftschlüssige Verbindung mit dem aus Rohrabschnitt und Querbolzen bestehenden Angieß- und dem mit der Schmelze in Kontakt kommenden oberen Teil des Kupplungselementes erreicht wird.

Diese Anfahrvorrichtung hat jedoch mehrere Nachteile. Einerseits ist die Konstruktion, bestehend aus einem mehrteiligen Angießelement und einem Kupplungselement aufwändig in der Fertigung und der Montage, und durch die Teilevielfalt entstehen zusätzliche Kosten bei der Anschaffung und Lagerhaltung.

Da für jeden zu vergießenden Strang ein neuer Rohrabschnitt mit Bolzen und Kupplungselement verwendet werden muss, verteuert dies die Herstellkosten für Strangguss erheblich.

Außerdem hat diese Anfahrvorrichtung den Nachteil, dass die Montage und Demontage des Verbindungsbolzens zwischen Kupplungselement und Kopfteil des Kaltstranges sehr zeitaufwändig ist. Ein weiterer Nachteil besteht darin, dass der Bolzen nach dem Austritt aus der Stranggießanlage durch Deformationen aufgrund betrieblicher Beanspruchung oder aufgrund unterschiedlicher Wärmedehnungen so im Kupplungszapfen festgeklemmt ist, dass er sich gar nicht lösen lässt.

Wenn ein Lösen des Kopfgliedes von der Angießvorrichtung durch Entfernen des Bolzens wirtschaftlich nicht mehr vertretbar ist, muss der restliche Kaltstrang vom Kopfglied gelöst werden. Das Kopfglied des Kaltstranges ist dann nicht mehr verwendbar und muss zusammen mit dem abgetrennten Gießkopf des Warmstranges und der Angießvorrichtung verschrottet werden. Neben dem zusätzlichen Zeitaufwand verursacht dies weitere Kosten für die Ersatzbeschaffung des neuen Kopfgliedes.

Außer dem fallweise zeitintensiven Lösen der Verbindung des Kopfgliedes vom Kupplungselement entstehen durch den Bolzen als weiterem Verbindungselement zusätzliche Kosten für dessen Anschaffung und Lagerhaltung.

Den Nachteil eines zusätzlichen Elementes zum Verbinden des Kaltstrangkopfes mit dem Kupplungselement vermeidet die aus der DE 44 06 012 C2 bekannte Anfahrvorrichtung für Brammenstrangguss.

Bei dieser Vorrichtung wird das Kopfglied des Kaltstranges mit dem Kupplungselement durch Einhängen verbunden. Das Einhängen geschieht über T-Nuten im Kopfglied, wobei entsprechende T-förmige Gegenstücke am Kupplungselement formschlüssig eingreifen.

Diese Vorrichtung hat den Nachteil, dass die Herstellung der T-förmigen Verbindungselemente nur sehr aufwändig herzustellen und speziell für Rundstranggießanlagen unwirtschaftlich und unpraktikabel ist.

Aufgabe der Erfindung ist es, eine Anfahrvorrichtung, insbesondere für Rundstranggießanlagen anzugeben, die kostengünstig herstellbar, einfach zu montieren und demontieren und ohne die beschriebenen Nachteile bekannter Vorrichtungen ist.

Diese Aufgabe wird mit den Merkmalen des Anspruches 1 gelöst, wobei vorteilhafte Ausgespaltungen Gegenstand von Unteransprüchen sind.

Nach der Lehre der Erfindung wird eine Anfahrvorrichtung verwendet, bei der als wesentliche Merkmale das Angießelement und das Kupplungselement einteilig ausgeführt und die Verbindung zwischen dem Kupplungselement und dem Kopfglied des Kaltstranges als leicht lösbare und wieder einhängbare Hakenverbindung ausgeführt ist.

Der Vorteil dieser Anfahrvorrichtung ist, dass sich durch die einteilige Ausführung des Angieß- und Kupplungselementes die Fertigungs-, Montage- und Lagerhaltungskosten und damit die Kosten für die Stranggusserzeugung insgesamt deutlich verringern.

Die tatsächliche Ausgestaltung des Angießelementes dieser einteiligen Ausführung kann beliebig sein, jedoch müssen die gestellten Anforderungen an die Verbindung des flüssigen Stranges mit dem Angießelement erfüllt werden. Für die konkrete Form des Angießelementes bieten sich deshalb vorteilhaft pilzkopfartige Ausbildungen mit Hinterschneidungen an, die eine innige Verbindung mit dem Gießstrang erlauben.

In einer bevorzugten Ausführungsform der Erfindung, die sich durch einfache Herstellbarkeit und Funktionssicherheit auszeichnet, besteht das Angießelement aus einem stegförmigen Abschnitt, dessen kökillenseitiger Endbereich hakenförmig ausgebildet ist. Der kopfgliedseitige Endbereich des Steges ist als Kupplungselement ausgebildet.

Beim Angießen umschließt das in die gekühlte Kokille eingefüllte schmelzflüssige Metall den Stegabschnitt mit dem hakenförmigen Endbereich, wobei das Metall durch die gekühlte Innenwand der Stranggießkokille eine intensive Kühlung erfährt. Durch die durch die Hakenform realisierte Hinterschneidung wird in vorteilhafter Weise eine kraft- und formschlüssige Verbindung zwischen dem erkaltenden Metall und dem Angießelement sichergestellt.

Zur weiteren Verbesserung der Kraftübertragung vom Kaltstrang auf den Gießstrang, z. B. bei Gießsträngen größerer Abmessungen, kann der als Haken ausgeformte Endbereich des Steges in vorteilhafter Weise auch als Doppel- oder sogar Vierfachhaken ausgebildet sein. Denkbar sind jedoch auch weitere Abwandlungen dieser Hakenform, soweit sie einer ver besserten Anbindung des Gießstranges an das Angießelement dienlich sind.

Das zur Abdichtung zwischen der Kokillenwand und dem mit einem kleineren Durchmesser versehenen Kopfglied des Kaltstranges notwendige Dichtelement, besteht nach einer vorteilhaften Ausgestaltung aus der eigentlichen den Kokillenquerschnitt im Wesentlichen ausfüllenden Dichtscheibe und aus einer mit dem Kupplungselement verbindbaren Metallplatte.

Die Metallplatte hat die Aufgabe, dem flüssigen Metall im kopfgliednahen Bereich die Wärme zu entziehen und zu einer schnellen Erstarrung der Schmelze zu führen, wobei die aus flexiblem Material, vorzugsweise aus Pappe hergestellte Dichtscheibe, die Abdichtfunktion zwischen Kokillenwand und Kopfglied übernimmt.

Zur Verkürzung der Montagezeit ist die Metallplatte vorteilhaft, zeitlich unabhängig schon vormontiert an dem Kupplungselement angeordnet.

Um die Abkühlung des schmelzflüssigen Metalls in der Anfahrvorrichtung zu intensivieren, werden nach einem weiteren Merkmal der Erfindung auf der dem Angießelement zugewandten Seite des Dichtelementes bzw. der Metallplatte Kühlschrottteile angeordnet, die dem flüssigen Metall Schmelzwärme entziehen und dadurch eine zusätzliche Kühlung bewirken.

Ein weiterer wesentlicher Vorteil dieser Anfahrvorrichtung ist, dass die Verbindung zwischen dem Kopfglied des Kaltstranges und dem Kupplungselement der Angießvorrichtung jetzt durch die einfache Hakenverbindung, ohne zusätzliches Verbindungselement, sehr schnell hergestellt und ebenso schnell wieder gelöst werden kann. Dies spart Montage- und Demontagezeit und die damit verbundenen Kosten.

Zur Realisierung der erfindungsgemäßen Hakenverbindung, ist das Kopfglied des Kaltstranges am verbindungsseitigen Ende als Haken ausgebildet, wobei das verbindungsseitige Ende des Kupplungselementes eine zur Verhakung mit dem Kopfglied geeignete Endenausbildung aufweist. Dies kann beispielsweise ebenfalls ein Haken sein oder ein Halteelement, welches vom Haken des Kopfgliedes umgriffen werden kann.

Es ist auch denkbar, dass die Angießvorrichtung am verbindungsseitigen Ende als Haken ausgebildet ist und das verbindungsseitige Ende des Kopfgliedes eine zur Verhakung mit dem Kupplungselement geeignete Endenausbildung aufweist.

In einer vorteilhaften Ausgestaltung der Anfahrvorrichtung ist der Verbindungsbereich in den verbindungsseitigen Endbereich des Kopfgliedes hinein verlegt, wodurch erreicht wird, dass die Hakenverbindung beispielsweise vor Metallspritzern beim Gießvorgang weitestgehend geschützt angeordnet ist.

Erfindungsgemäß ist der verbindungsseitige Endbereich des Kopfgliedes stirnseitig mit einer über den gesamten Durchmesser sich erstreckenden Ausnehmung versehen. Das stirnseitige Ende der Ausnehmung weist zu beiden Seiten einen einen Haken bildenden Absatz und der zu verbindende Endbereich des Kupplungselementes einen zum Einhaken in die Ausnehmung geeigneten Endbereich auf. Dies kann beispielsweise eine bolzenartige Verdikkung sein.

Im endmontierten Zustand befindet sich der mit dem den Haken bildenden Absatz verbundene Endbereich der Angießvorrichtung im Bereich der Ausnehmung des Kopfgliedes und ist somit gut vor Umgebungseinflüssen geschützt. Unter Belastung liegt dann die bolzenartige Verdickung des Kupplungselementes an der Stirnseite des Absatzes an.

Da diese Verbindung betriebsbedingt hohen mechanischen Beanspruchungen ausgesetzt ist, verschleißt dieser Absatz relativ stark. Um bei einem verschlissenem Absatz nicht das ganze Kopfteil des Kaltstranges austauschen zu müssen, ist der Absatz nach einem vorteilhaften Merkmal als ein separates mit der Ausnehmung verbindbares Teil ausgebildet. Diese Verbindung kann durch Verschweißen oder Verschrauben hergestellt werden.

Beim Austausch ist dann nur noch der sehr kostengünstig herzustellende separate Absatz zu erneuern.

Der Absatz kann auf einfache Weise z. B. aus Blechmaterial mittels Brennschneiden hergestellt werden.

Weitere Merkmale, Vorteile und Einzelheiten der Erfindung ergeben sich aus der nachfolgenden Beschreibung eines Ausführungsbeispiels.

Es zeigen in schematischer Darstellung:
- **Figur 1**: Längsschnitt durch eine erfindungsgemäße Anfahrvorrichtung,
- **Figur 2**: wie Figur 1, jedoch um 90° gedreht (Schnitt B-C),
- **Figur 3**: Aufsicht auf den Gegenstand nach Figur 1 aus Richtung des Pfeiles "A".

Figur 1 zeigt eine erfindungsgemäße Anfahrvorrichtung für eine Rundstranggießanlage, die bereits fertig montiert, in einer Kokille angeordnet ist.

Die Anfahrvorrichtung 1 besteht aus einer erfindungsgemäß einteiligen Ausführung eines Angießelementes 3 und eines Kupplungselementes 2, die mit einem Steg 14 miteinander verbunden sind. Der kokillenseitige Endbereich 15 des Angießelementes 3 ist hakenförmig ausgebildet. Das Kupplungselement 2 ist mit dem Kopfglied 9 eines nicht näher dargestellten Kaltstranges über eine Hakenverbindung lösbar verbunden.

Unter Zwischenschaltung eines stirnseitig auf dem Kopfglied 9 aufliegenden und den Querschnitt der Kokille 7 ausfüllenden und das Kopfglied 9 vom flüssigen Metall trennenden Dichtelementes 4, wird der Spalt zwischen der Wandung der Kokille 7 und des einen kleineren Durchmesser aufweisenden Kopfgliedes 9 abgedichtet.

Erfindungsgemäß besteht das Dichtelement 4 aus einer stirnseitig auf dem Kopfglied 8 aufliegenden und aus Pappe bestehenden Dichtscheibe 6, die den Ringspalt abdichtet und einer darauf angeordneten und im Vergleich zum Kokillenquerschnitt im Durchmesser geringfügig kleineren Metallplatte 5. Die Metallplatte 5 ist vor dem Ankuppeln der Anfahrvorrichtung 1 an das Kopfglied 9 des Kaltstranges am Kupplungselement 2 bereits vormontiert angeordnet.

Als eine von vielen möglichen Ausführungsarten ist der Endbereich 15 des Angießelementes 3 in dieser Darstellung erfindungsgemäß als Vierfachhaken ausgebildet.

Vorteilhaft wird das Angießelement 3 mit dem hakenförmigen Endbereich 15 gemeinsam mit dem Kupplungselement 2 zunächst als brenngeschnittenes Teil aus einer ebenen Platte hergestellt, an das rechtwinklig zu den beiden bereits vorhandenen Haken zwei weitere Haken angeschweißt werden.

Zur zusätzlichen Kühlung sind unterhalb des Vierfachhakens auf der Metallplatte 5 Kühlschrottteile 8 angehäuft.

Zur Verhakung des Kopfgliedes 9 mit dem Kupplungselement 2 ist der verbindungsseitige Endbereich des Kopfgliedes 9 stirnseitig mit einer über den gesamten Durchmesser sich erstreckenden Ausnehmung 11 versehen, in die das Kupplungselement 2 mit einer bolzenartigen Verdickung 10 eingreift.

Entsprechend Figur 2 weist das stirnseitige Ende der Ausnehmung 11, zu beiden Seiten die Ausnehmung 11 verkleinernd, einen einen Haken bildenden Absatz 13, 13' auf. Der bolzenartig verdickte Endbereich 15 des Kupplungselementes 2 kommt nach dem Einhaken stirnseitig am Absatz 13, 13' der Ausnehmung 11 zur Anlage.

Im hier dargestellten endmontierten Zustand befindet sich erfindungsgemäß der mit dem Absatz 13,13' verbundene Endbereich des Kupplungselementes 2 vollständig im Bereich der Ausnehmung 11.

Ober die Rollenzwangsführung in der Stranggießanlage richten sich der hier nicht dargestellte Warmstrang mit der Anfahrvorrichtung 1 und dem Kopfglied 9 des Kaltstranges selbst aus, so dass sich die Hakenverbindung in der Stranggießanlage selbst nicht lösen kann. Erst im Auslaufbereich, wenn der Strang nur noch über Unterrollen geführt wird, kann das Kopf glied 9 in einfacher Weise aus dem Kupplungselement 2 ausgehakt und für einen neuen Einsatz wieder vorbereitet werden.

Zum leichteren Verhaken des Kopfgliedes 9 mit dem Kupplungselement 2 ist der Absatz 13, 13' an der Einhakseite angeschrägt.

Der Absatz 13, 13' der Ausnehmung 11 ist erfindungsgemäß in vorteilhafter Weise als separates Teil hergestellt und am stirnseitigen Ende der Ausnehmung 11 beidseitig angeschweißt.

Nach Erreichen der Verschleißgrenze werden die Schweißnähte des Absatzes 13, 13' auf einfache Weise, beispielsweise durch Abschleifen, entfernt und ein neuer Absatz 13,13' sehr einfach und kostengünstig in die Ausnehmung 11 eingesetzt.

Die in Figur 3 dargestellte Aufsicht auf die Anfahrvorrichtung gemäß Figur 1 aus Richtung des Pfeiles "A", zeigt einen Querschnitt durch die Kokille 7 mit dem darin angeordneten Angießelement 3. Zu erkennen ist die Ausbildung des Angießelementes 3 als Vierfachhaken mit den Ober dem Querschnitt der Metallplatte 5 angeordneten KGhischrottteilen 8.

### Bezugszeichenliste

| **Nr.** | **Bezeichnung** |
|---|---|
| 1 | Anfahrvorrichtung |
| 2 | Kupplungselement |
| 3 | Angießelement |
| 4 | Dichtelement |
| 5 | Metallplatte |
| 6 | Dichtscheibe |
| 7 | Kokille |
| 8 | Kühlschrottteile |
| 9 | Kopfglied Kaltstrang |
| 10 | bolzenartige Verdickung |
| 11 | Ausnehmung |
| 12 | Anschrägung Absatz |
| 13, 13' | Absatz |
| 14 | Steg |
| 15 | Endbereich |

## Patentansprüche

1. Anfahrvorrichtung für eine Stranggießanlage, Insbesondere für Rundstrangguss, zur Einführung in die Stranggießkokille, bestehend aus einem Angießelement (3) und einem mit dem Angießelement (3) über ein Kupplungselement (2) lösbar verbundenen Kopfglied (9) eines Kaltstranges, wobei
- unter Zwischenschaltung eines auf dem Kopfglied (9) aufliegenden und den Kokillenquerschnitt ausfüllenden und das Kopfglied (9) beim Angießen vom flüssigen Metall trennenden Dichtelementes (4), der Strang nach dem Erkalten mit dem Angießelement (3) fest verbunden,
- das Angießelement (3) und das Kupplungselement (2) einteilig ausgeführt,
- die Verbindung zwischen dem Kopfglied (9) und dem Kupplungselement (2) als leicht lösbare Hakenverbindung aus geführt ist,
**dadurch gekennzeichnet,**
**dass** das Dichtelement (4) aus einer den Kokillenquerschnitt im Wesentlichen ausfüllenden und dem Angießelement (3) zugewandten Metallplatte (5) und einer aus flexiblem Material aufgebauten Dichtscheibe (6) besteht, deren Durchmesser geringfügig größer als der Kokillendurchmesser ist.

2. Anfahrvorrichtung nach Anspruch 1
**dadurch gekennzeichnet,**
**dass** das Angießelement (3) ein sich vom Dichtelement (4) zur Kokillenseite hin erstreckender Steg (14) ist, dessen Endbereich (15) hakenförmig ausgebildet ist.

3. Anfahrvorrichtung nach Anspruch 2
**dadurch gekennzeichnet,**
**dass** der Endbereich (15) des Steges (14) als Doppelhaken ausgebildet ist.

4. Anfahrvorrichtung nach Anspruch 2
**dadurch gekennzeichnet,**
**dass** der Endbereich (15) des Steges (14) als Vierfachhaken ausgebildet ist.

5. Anfahrvorrichtung nach einem der Ansprüche 1 - 4
**dadurch gekennzeichnet,**
**dass** die Metallplatte (5) zur Vormontage mit dem Kupplungselement (2) verbindbar ist.

6. Anfahrvorrichtung nach Anspruch 1,
**dadurch gekennzeichnet,**
**dass** die Dichtscheibe (6) aus Pappe besteht.

7. Anfahrvorrichtung nach einem der Ansprüche 1 - 6
**dadurch gekennzeichnet,**
**dass** im montierten Zustand auf der Metallplatte (5) Kühlschrottteile anordenbar sind.

8. Anfahrvorrichtung nach einem der Ansprüche 1 - 7
**dadurch gekennzeichnet,**
**dass** der verbindungsseitige Endbereich des Kopfgliedes (9) stirnseitig eine mindestens quer bis über die Mittellinie sich erstreckende Ausnehmung (11) und das stirnseitige Ende der Ausnehmung (11) zu beiden Seiten einen einen Haken bildenden Absatz (13, 13') und der zu verbindende Endbereich des Steges (14) als Kupplungselementes (2) ausgebildet ist, welches einen zum Einhaken in die Ausnehmung (11) geeigneten Endbereich aufweist, wobei sich im endmontierten Zustand der sich stirnseitig mit dem Absatz (13, 13') verhakte Endbereich des Kupplungselementes (2) vollständig im Bereich der Ausnehmung (11) befindet.

9. Anfahrvorrichtung nach Anspruch 8
**dadurch gekennzeichnet,**
**dass** der Endbereich des Kupplungselementes (2) eine bolzenartige Verdickung (10) aufweist.

10. Anfahrvorrichtung nach Anspruch 8 und 9
**dadurch gekennzeichnet,**
**dass** der Absatz (13,13') ein separat mit der Ausnehmung (11) verbindbares Teil ist.

11. Anfahrvorrichtung nach Anspruch 10
**dadurch gekennzeichnet,**
**dass** der Absatz (13, 13') mit der Ausnehmung (11) verschweißt ist.

12. Anfahrvorrichtung nach Anspruch 10
**dadurch gekennzeichnet,**
**dass** der Absatz (13, 13') mit der Ausnehmung (11) verschraubt ist.

13. Anfahrvorrichtung nach einem der Ansprüche 8 - 12
**dadurch gekennzeichnet,**
**dass** der Absatz (13, 13') am einhakseitigen Ende mit einer Anschrägung (12) versehen ist.

## Claims

1. A starting device for a continuous casting machine, in particular for round strand casting, for introduction into the continuous casting mould, comprising a starting element (3) and a head member (9) of a dummy bar, this head member being detachably connected to the starting element (3) by way of a coupling element (2), in which
- after cooling, the strand is fixedly connected to the starting element (3) by the interposition of a sealing element (4) which lies on the head member (9) and fills the mould cross-section and separates the head member (9) from the liquid metal during starting,
- the starting element (3) and the coupling element (2) are made in one piece,
- the connection between the head member (9) and the coupling element (2) is in the form of a readily detachable hook connection,
**characterised in that**
the sealing element (4) comprises a metal plate (5), which faces the starting element (3) and substantially fills the mould cross-section, and a sealing plate (6) which is made from flexible material and whereof the diameter is slightly larger than the diameter of the mould.

2. A starting device according to Claim 1, **characterised in that** the starting element (3) is a web (14) which extends from the sealing element (4) towards the mould side and whereof the end region (15) is in the form of a hook.

3. A starting device according to Claim 2, **characterised in that** the end region (15) of the web (14) is in the form of a double hook.

4. A starting device according to Claim 2, **characterised in that** the end region (15) of the web (14) is in the form of a quadruple hook.

5. A starting device according to one of Claims 1 to 4, **characterised in that** the metal plate (5) is connectable to the coupling element (2) for pre-mounting.

6. A starting device according to Claim 1, **characterised in that** the sealing plate (6) is made from cardboard.

7. A starting device according to one of Claims 1 to 6, **characterised in that** cooling scrap parts may be arranged on the metal plate (5) in the mounted condition.

8. A starting device according to one of Claims 1 to 7, **characterised in that** the end region of the head member (9) that is on the connection side has, on the end face, a cutout (11) extending at least transversely beyond the centre line, and the end-face end of the cutout (11) has, on both sides, a shoulder (13, 13') forming a hook, and the end region of the web (14) to be connected takes the form of a coupling element (2) which has an end region suitable for hooking into the cutout (11), with the end region of the coupling element (2) which is hooked to the shoulder (13, 13') on the end face being located entirely in the region of the cutout (11) in the fully mounted condition.

9. A starting device according to Claim 8, **characterised in that** the end region of the coupling element (2) has a bolt-like thickened portion (10).

10. A starting device according to Claims 8 and 9, **characterised in that** the shoulder (13, 13') is a part that may be separately connected to the cutout (11).

11. A starting device according to Claim 10, **characterised in that** the shoulder
(13, 13') is welded to the cutout (11).

12. A starting device according to Claim 10, **characterised in that** the shoulder
(13, 13') is screwed to the recess (11).

13. A starting device according to one of Claims 8 - 12, **characterised in that** the shoulder (13, 13') is provided with a bevelled portion (12) on the hooking-in side.

## Revendications

1. Dispositif de démarrage pour une installation de coulée continue, en particulier pour barres rondes, pour l'introduction dans la coquille de coulée continue, composé d'un élément d'alimentation (3) et d'un élément de tête (9) d'un mannequin relié de manière amovible à l'élément d'alimentation (3) par l'intermédiaire d'un élément d'accouplement (2),
- la barre étant reliée fixement à l'élément d'alimentation (3) après le refroidissement en intercalant un élément d'étanchéité (4) reposant sur l'élément de tête (9), remplissant la section transversale de coquille et séparant l'élément de tête (9) du métal en fusion lors de la coulée,
- l'élément d'alimentation (3) et l'élément d'accouplement (2) étant réalisés d'un seul tenant,
- la liaison entre l'élément de tête (9) et l'élément d'accouplement (2) étant une liaison par crochet facile à défaire,
**caractérisé en ce que** l'élément d'étanchéité (4) est composé d'une plaque métallique (5) remplissant pour l'essentiel la section transversale de coquille et orientée vers l'élément d'alimentation (3) et d'une rondelle d'étanchéité (6) en matériau flexible, dont le diamètre est légèrement supérieur au diamètre de coquille.

2. Dispositif de démarrage selon la revendication 1,
**caractérisé en ce que** l'élément d'alimentation (3) est une barrette (14) s'étendant de l'élément d'étanchéité (4) vers le côté coquille, dont la zone d'extrémité (15) est réalisée en forme de crochet.

3. Dispositif de démarrage selon la revendication 2,
**caractérisé en ce que** la zone d'extrémité (15) de la barrette (14) est réalisée en double crochet.

4. Dispositif de démarrage selon la rev-endication 2,
**caractérisé en ce que** la zone d'extrémité (15) de la barrette (14) est réalisée en quadruple crochet.

5. Dispositif de démarrage selon l'une des revendications 1 à 4,
**caractérisé en ce que** la plaque métallique (5) peut être reliée à l'élément d'accouplement (2) pour le pré-montage.

6. Dispositif de démarrage selon la revendication 1,
**caractérisé en ce que** la rondelle d'étanchéité (6) est en carton.

7. Dispositif de démarrage selon l'une des revendications 1 à 6,
**caractérisé en ce que**, dans l'état monté, des particules de ferraille de refroidissement peuvent être agencées sur la plaque métallique (5).

8. Dispositif de démarrage selon l'une des revendications 1 à 7,
**caractérisé en ce que** la zone d'extrémité de l'élément de tête (9) côté liaison forme côté frontal un évidement (11) s'étendant au moins transversalement jusqu'au-delà de la ligne médiane, **en ce que** l'extrémité frontale de l'évidement (11) forme des deux côtés un talon (13, 13') formant un crochet et **en ce que** la zone d'extrémité à relier de la barrette (14) est conformée en élément d'accouplement (2), lequel présente une zone d'extrémité appropriée pour l'accrochage dans l'évidement (11), la zone d'extrémité de l'élément d'accouplement (2) accrochée du côté frontal au talon (13, 13') étant entièrement située dans la zone de l'évidement (11) dans l'état de montage final.

9. Dispositif de démarrage selon la revendication 8,
**caractérisé en ce que** la zone d'extrémité de l'élément d'accouplement (2) présente un épaississement (10) en forme de boulon.

10. Dispositif de démarrage selon les revendications 8 et 9,
**caractérisé en ce que** le talon (13, 13') est un élément pouvant être relié séparément à l'évidement (11).

11. Dispositif de démarrage selon la revendication 10,
**caractérisé en ce que** le talon (13, 13') est soudé à l'évidement (11).

12. Dispositif de démarrage selon la revendication 10,
**caractérisé en ce que** le talon (13, 1-3') est vissé à l'évidement (11).

13. Dispositif de démarrage selon l'une des revendications 8 à 12,
**caractérisé en ce que** le talon (13, 13') est pourva-d'un chanfrein (12) à l'extrémité côté accrochage.
